# EUROPÄISCHE PATENTSCHRIFT

(11) **EP 0 036 158 B1**
(45) Veröffentlichungstag und Bekanntmachung des Hinweises auf die Patenterteilung: **18.05.1983**
(21) Anmeldenummer: 81101709.4
(22) Anmeldetag: 09.03.1981
(51) Int. Cl.: A47C 27/00, A47C 7/46, A61H 7/00, A61H 1/02

(54) **Auflage für eine liegende oder sitzende Person**
Supporting surface for a lying or a sitting person
Surface de support pour une personne couchée ou assise

(30) Priorität: 15.03.1980 DE 3010122
(43) Veröffentlichungstag der Anmeldung: 23.09.1981
(73) Patentinhaber: Forster, Peter, D-8501 Cadolzburg (DE)
(72) Erfinder: Forster, Peter, D-8501 Cadolzburg (DE)
(74) Vertreter: Trapp, Günther

## Beschreibung

Die Erfindung betrifft eine Auflage für eine liegende oder eine sitzende Person, bestehend aus einem Formkörper aus dauerelastischem Werkstoff, der auf seiner Auflageseite mit Rippen oder Noppen versehen ist, von denen mindestens ein Teil in der Seitenansicht schräg zur Längsachse der Auflage liegt.

Es sind Auflagen für liegende oder sitzende Personen bekannt, die aus einem Formkörper aus dauerelastischem Werkstoff bestehen, als Matratzen dienen und lediglich Liegeflächen bilden, ohne die Bandscheiben zu entlasten. Beschwerden durch verformte oder verschobene Bandscheiben, die auf das Nervengewebe drücken, sind eine häufige Ursache für Rückenbeschwerden. Sie treten vor allem bei älteren Personen auf, bei denen das Bandscheibengewebe durch die täglichen Belastungen seinen Flüssigkeitsgehalt und damit seine Widerstandskraft verloren hat. Die hohen Drücke, die auf der Wirbelsäule lasten, werden in der Regel nicht einmal beim Liegen aufgehoben, da die meisten Personen mit Bandscheibenschäden keine geeignete Liegeunterlage verwenden.

Es ist bekannt, dass die Bandscheiben bei Entlastung, nämlich durch Auseinanderziehen der Wirbelsäule, in der Lage sind, wieder Flüssigkeit aufzunehmen. Deshalb sind bereits Streck- und Zugvorrichtungen zur Entlastung der Wirbelsäule vorgeschlagen worden (DE-B-2015440 und 2646306). Die bekannten Streck- und Zugvorrichtungen sind jedoch sehr aufwendig und machen es erforderlich, dass die Person angegurtet unter Einwirkung hoher Zugkräfte liegt oder ihre Lage genau einhält. Deshalb fühlt sich eine auf den bekannten Auflagen gelagerte und gestreckte Person unbequem.

In der FR-A-21 31 448 ist eine Auflage der eingangs genannten Art beschrieben, bei der die Noppen nicht einheitlich ausgerichtet sind, sondern eine willkürliche, rein zufällige Lage einnehmen. Eine Entlastung der Wirbelsäule des Benutzers ist durch diese Ausbildung nicht gegeben. Ferner ist in der US-A-1904039, Fig. 9, eine Auflage beschrieben, bei der die vertikalen Symmetrieachsen der Noppen senkrecht zur Auflagefläche liegen. Die Noppen bzw. Rippen sind dabei schräg zur Längsachse derAuflage gestellt. Auch bei einer solchen Auflage ist die Entlastung der Wirbelsäule nur mangelhaft, da auf diese praktisch kein Zug ausgeübt wird.

Der Erfindung liegt die Aufgabe zugrunde, eine Auflage der eingangs genannten Art zu schaffen, die bei einfachem und billigem Aufbau eine bequeme Lagerung zur Entlastung der Bandscheiben über längere Zeit, z.B. während der Nachtruhezeit, ermöglicht.

Diese Aufgabe ist bei einer Ausführungsform der Erfindung dadurch gelöst, dass bei Ausbildung als Liege die Rippen oder Noppen im Gesässbereich schräg in Richtung auf den Beinbereich und im Rückenbereich schräg in Richtung auf den Kopf zeigen. Durch die Rippen oder Noppen wird der aufliegende Körperbereich der Person, insbesondere die Wirbelsäule, in Längsrichtung gestreckt und entlastet. Die Herstellung der Auflage ist dabei einfach möglich, da sie aus einem Stück mit Hilfe einer Form angefertigt werden kann. Die schräg stehenden und unterschiedlich gerichteten Rippen oder Noppen bewirken eine gleichmässige Kraftübertragung auf die Auflagepartien des Körpers. Jeder Auflagepunkt ist elastisch beweglich und bewirkt somit eine Kraftübertragung auf den Körper, die von der Grösse der Auflagekraft und dem Rippen-oder Noppenwinkel abhängig ist. Der Rippen-oder Noppenbereich, der dem Lendenwirbelbereich zugeordnet ist, kann dabei etwas erhöht sein. Wenn sich eine Person auf die Auflage legt oder auf ihr liegend seitliche Rollbewegungen ausführt, wie das z.B. bei Rückengymnastik oder auch während des Schlafens der Fall sein kann, dann richten sich die Rippen oder Noppen bei Entlastung in ihren steileren Ausgangswinkel auf. Bei Belastung beginnen sie wieder eine Kraft in der gewünschten Längsrichtung auszuüben. Aufgrund des Auflegens auf die Auflage oder aufgrund von willkürlichen oder unwillkürlichen Bewegungen entsteht somit eine Zugkraft, insbesondere auf die Wirbelsäule. Die Kraft wird von den Rippen oder Noppen auf die Haut und über das Bindegewebe auf die Muskulatur und die Wirbel übertragen. Es kommt zu einer Bindegewebsverschiebung. Dadurch entsteht zusätzlich eine leichte Bindegewebsmassage.

Eine weitere Lösung der der Erfindung zugrundeliegenden Aufgabe besteht bei Ausbildung der Auflage als Rückenlehne eines Sitzes darin, dass die Rippen oder Noppen bei einer daraufsitzenden Person vom Lendenwirbelbereich ab nach oben in Richtung auf den Kopf zeigen. Diese Ausführung eignet sich besonders als Autositz. Die Rippen oder Noppen wirken bei dieser Ausbildung als Stütze, so dass das Gewicht des Oberkörpers nicht auf das Gesäss, sondern gleichmässig über den Rücken auf den Sitz übertragen wird. Bei Verwendung dieser Ausbildung als Autositz kann es beim Abstützen gegen das Lenkrad zu einer Erhöhung der Druckkraft gegen die Lehne und somit über die Rippen oder Noppen zu einer weiteren Entlastung der Wirbelsäule kommen. Je weiter die Rückenlehne in die Liegeposition gebracht wird, um so mehr wird die Wirbelsäule gestreckt.

Zur Verbesserung der Kraftübertragung in der Nackengegend ist es zweckmässig, ein keilförmiges Kissen zur Unterlage im Halswirbelbereich vorzusehen. Gemäss einer anderen Ausgestaltung der Erfindung kann die Auflage als auswechselbarer Einsatz im Hauptliegenbereich einer Bettmatratze ausgebildet sein.

Es kann zweckmässig sein, die Auflage mit einem elastischen Überzug zu versehen.

Die Erfindung ist nachfolgend anhand einiger in den Zeichnungen dargestellter Ausführungsbeispiele näher erläutert.

Es zeigen:
Fig. 1 und 2 Ausschnitte zweier Auflagen nach der Erfindung,
Fig. 3 eine Seitenansicht einer Auflage nach den Fig. 1 oder 2,
Fig. 4 eine Seitenansicht einer Auflage gemäss Fig. 1 oder 2 mit einer daraufliegenden Person,
Fig. 5 eine Bettmatratze mit einer Auflage nach der Erfindung und
Fig. 6 und 7 eine Ausbildung einer Auflage nach der Erfindung als Rückenlehne eines Sitzes.

In der Fig. 1 ist ein Formkörper 1 aus dauerelastischem Schaumstoff, beispielsweise Schaumgummi, dargestellt, der mit Rippen 2 versehen ist, die in der Seitenansicht teilweise schräg zur Längsachse 3 der Auflage liegen.

Aus der Fig. 2 geht hervor, dass bei dieser Ausführung ein Formkörper 4 vorgesehen ist, der mit einer Vielzahl von Noppen 5 versehen ist. Die Noppen 5 bilden Noppenreihen. Jede Noppenreihe bildet in der Seitenansicht mit der Längsachse 6 einen Winkel. Dieser Winkel ist bei einem Teil der Noppenreihen ungleich 90°, so dass also ein Teil der Noppenreihen schräg zur Längsachse 6 liegt.

In der Fig. 3 sind die Rippen 2 oder Noppen 5 voll ausgezogen in der unbelasteten Ausgangsposition dargestellt. Die aufgrund des Körpergewichtes sich ergebende Lage der Rippen 2 oder Noppen 5 ist gestrichelt gezeichnet. Das Körpergewicht wirkt dabei in Richtung der in der Fig. 3 eingezeichneten Pfeile. Für die rechten Rippen oder Noppenreihen 2, 5 ist dabei der Winkel a eingezeichnet, um den diese Rippen oder Noppenreihen durch das Körpergewicht aus ihrer Ausgangslage herausgelenkt werden. Dadurch ergibt sich eine auf die Wirbelsäule einer aufliegenden Person einwirkende Streckkraft.

Die Fig. 4 zeigt eine auf der Auflage 1, 4 aufliegende Person, die durch ihr Eigengewicht eine in Richtung der Pfeile in Fig. 4wirkende Zugkraft auf die Wirbelsäule mit Hilfe der Rippen oder Noppen 2, 5 erzeugt. Diese Zugkraft wird durch ein keilförmiges Kissen 7 als Unterlage im Halswirbelbereich noch verstärkt.

Aus der Fig. 4 geht hervor, dass die auf die Wirbelsäule einwirkende Zugkraft dadurch gebildet wird, dass bei Ausbildung der Auflage als Liege bei einer aufliegenden Person die Rippen oder Noppen 2, 5 im Gesässbereich schräg in Richtung auf den Beinbereich zeigen, im Lendenwirbelbereich 8 etwa senkrecht zur Längsachse der Auflage verlaufen und im Rückenbereich auf den Kopf zeigen.

Die Fig. 5 zeigt eine Bettmatratze 18, die eine Auflage 1 nach Fig. 1 oder 4 nach Fig. 2 als auswechselbaren Einsatz im Hauptliegebereich aufweist. Die Auflage kann dabei gegen eine ebene Auflage 9 ausgetauscht werden.

Bei der Ausbildung einer mit Rippen oder Noppen versehenen Auflage als Rückenlehne eines Sitzes gemäss Fig. 6, z.B. eines Autositzes, zeigen die Rippen oder Noppen 10 bei einer auf dem Sitz sitzenden und an die Rückenlehne 11 angelehnten Person vom Lendenwirbelbereich ab nach oben in Richtung auf den Kopf, sie stehen also in der Seitenansicht schräg zur Längsachse 13. In der in Fig. 6 dargestellten Position, in der die Rükkenlehne 11 leicht nach hinten geneigt ist, entsteht beim Anlehnen und besonders beim Abstemmen gegen das Lenkrad 12 eine Entlastung der Bandscheiben.

In der in Fig. 7 dargestellten Liegeposition des Sitzes ist die Wirkung der Rippen oder Noppen 10 ähnlich wie diejenige der Rippen oder Noppen 2, 5 bei den Auflagen gemäss Fig. 1 und 2. Die Zugkraft wird von den Rippen oder Noppen 10, die Gegenkraft jedoch von der Abstützung am Gesäss und von den Oberschenkeln übernommen.

Wesentlich für die Erfindung ist, dass durch das eigene Körpergewicht an den Rippen oder Noppen der insbesondere einstückig ausgebildeten Auflage Winkelhebel entstehen, die die Übertragung einer Zugkraft auf den Körper der aufliegenden oder sitzenden Person bewirken, sofern sie vom Körper belastet werden. Aufgrund der bei den Beispielen gemäss den Fig. 1 bis 4 kopfwärts und fusswärts zeigenden, schräg stehenden Rippen oder Noppen wird die Zugkraft im Scheitelpunkt, der im Bereich der Lendenwirbelbeuge liegt, geteilt. Die als Matte ausgebidete Auflage gemäss den Fig. 1 bis 4 ist vor allem für den häuslichen Gebrauch geeignet, weil sie vom Benutzer jederzeit ohne Einstellarbeit benutzt werden kann. Die Auflage wird vorzugsweise etwas breiter als der Körper der aufliegenden Person und beispielsweise 8 cm hoch ausgebildet. Damit ist kein grosser Platzbedarf erforderlich.

Die in der Fig. 5 dargestellte Matratze kann mit einem elastischen Spannbettuch überzogen werden.

## Patentansprüche

1. Auflage für eine liegende Person, bestehend aus einem Formkörper (1, 4) aus dauerelastischem Werkstoff, der auf seiner Auflageseite mit Rippen oder Noppen (2, 5) versehen ist, von denen mindestens ein Teil in der Seitenansicht schräg zur Längsachse (3, 6) der Auflage (1, 4) liegt, dadurch gekennzeichnet, dass die Rippen oder Noppen (2, 5) im Gesässbereich schräg in Richtung auf den Beinbereich und im Rückenbereich schräg in Richtung auf den Kopf zeigen.

2. Auflage für eine sitzende Person, bestehend aus einem Formkörper (11) aus dauerelastischem Werkstoff, der auf seiner Auflageseite mit Rippen oder Noppen (10) versehen ist, von denen mindestens ein Teil in der Seitenansicht schräg zur Längsachse (13) der Auflage (11) liegt, dadurch gekennzeichnet, dass bei Ausbildung als Rückenlehne (11) eines Sitzes die Rippen oder Noppen (10) vom Lendenwirbelbereich (8) ab nach oben in Richtung auf den Kopf zeigen.

3. Auflage nach Anspruch 1, dadurch gekennzeichnet, dass ein keilförmiges Kissen (7) zur Unterlage im Halswirbelbereich vorhanden ist.

4. Auflage nach einem der Ansprüche 1 bis 3, dadurch gekennzeichnet, dass sie aus einem Stück besteht.

5. Auflage nach einem der Ansprüche 1, 3 und 4, dadurch gekennzeichnet, dass sie als auswechselbarer Einsatz im Hauptliegebereich einer Bettmatratze (18) ausgebildet ist.

## Claims

1. Support for a recumbent person, consisting of a moulded body (1, 4) of permanently elastic material with ribs or nubs (2, 5) on its weight-bearing side, of which ribs or nubs at least some, when viewed from the side, lie at an angle to the centreline (3, 6) of the support (1, 4), characterised by the fact that the ribs or nubs (2, 5) in the gluteal region point obliquely in the direction of the leg region and those in the dorsal region point obliquely in the direction of the head.

2. Support for a seated person, consisting of a moulded body (11) of permanently elastic material with ribs or nubs (10) on its weight-bearing side, of which ribs or nubs, when viewed from the side, lie at an angle to the centreline (13) of the support (11), characterised by the fact that, when the support is formed as the backrest (11) of a seat, the ribs or nubs (10) point upwards from the lumbar region (8) in the direction of the head.

3. Support as described under claim 1, characterised by the fact that it incorporates a wedge- shaped cushion (7) as a bolstes in the cervical region.

4. Support as described under one of the claims 1 to 3, characterised by the fact that it consists of a single piece.

5. Support as described under one of the claims 1, 3 and 4, characterised by the fact that it is formed for use as an exchangeable inlay in the main supporting region of a bed mattress (18).

## Revendications

1. Soutien pour une personne couchée, constitué par un corps préformé (1, 4) d'un matériel d'élasticité permanente qui, sur sa surface d'appui, est équipé de côtes ou de noppes (2, 5) dont au moins une part, vue de profil, est inclinée vers l'axe longitudinal (3, 6) du soutien (1, 4), caractérisé par le fait que les côtes ou noppes (2, 5) dans la région du séant sont inclinées vers la région des jambes et celles dans la région dorsale vers la tête.

2. Soutien pour une personne assise, constitué par un corps préformé (11) d'un matériel d'élasticité permanente qui, sur sa surface d'appui, est équipé de côtes ou de noppes (10) dont au moins une part, vue de profil, est inclinée vers l'axe longitudinal (13) du soutien (11), caractérisé par le fait qu'en forme de dossier (11) d'un siège, les côtes ou noppes (10) sont inclinées, à partir de la région des vertèbres lombaires (8), en direction de la tête.

3. Soutien comme décrit sous demande 1, caractérisé par le fait qu'un coussin en forme de coin (7) est utilisé comme soutien dans la région des vertèbres cervicales.

4. Soutien comme décrit sous l'une des demandes 1 à 3, caractérisé par le fait qu'il est constitué par une seule pièce.

5. Soutien comme décrit sous l'une des demandes 1, 3 et 4, caractérisé par le fait qu'il est formé pour être utilisé comme garniture échangeable dans la région principale de support d'un matelas (t8).
